# EUROPÄISCHE PATENTSCHRIFT

(11) **EP 3 245 357 B1**
(45) Veröffentlichungstag und Bekanntmachung des Hinweises auf die Patenterteilung: **12.12.2018**
(21) Anmeldenummer: 16702323.3
(22) Anmeldetag: 07.01.2016
(51) Int. Cl.: E04H 12/22, E02D 5/80

(54) **BODENANKER MIT EINER HALTERUNG ZUR AUFNAHME EINER LAST**
GROUND ANCHOR WITH A MOUNTING FOR RECEIVING A LOAD
ANCRAGE AU SOL COMPRENANT UN ÉLÉMENT DE RETENUE DESTINÉ À RECEVOIR UNE CHARGE

(30) Priorität: 15.01.2015 AT 500232015
(43) Veröffentlichungstag der Anmeldung: 22.11.2017
(73) Patentinhaber: Jecel, Bernhard, 3034 Maria Anzbach (AT)
(72) Erfinder: Jecel, Bernhard, 3034 Maria Anzbach (AT)
(74) Vertreter: Speringer, Markus
(86) Internationale Anmeldenummer: PCT/EP2016/000019
(87) Internationale Veröffentlichungsnummer: WO 2016/113121

(56) Entgegenhaltungen:
- EP-A2- 1 916 752
- WO-A1-2011/112142
- DE-U1-202010 016 548
- US-A1- 2007 131 824

## Beschreibung

Die Erfindung betrifft einen Bodenanker mit einer Halterung zur Aufnahme einer Last, insbesondere eines Sonnenschirmes oder dergleichen, mit einer Bodenschraube an der Halterung und mit Auslegern zur Abstützung gegen den Boden.

Um Gegenstände, wie etwa einen Sonnenschirm, am Boden festzuhalten bzw. zu positionieren, werden entweder schwere Ständer aufgestellt oder Erdschrauben verwendet, die man in den Boden bohrt und die über eine Halterung verfügen. Letztere sind leicht, gut transportfähig und eignen sich zum raschen Aufstellen eines Sonnenschirmes, der dann ausreichend gegen einen mäßigen Winddruck gesichert ist. Natürlich können auf diese Weise auch andere Gegenstände stabilisiert werden, wie etwa Wäscheständer, Stangen für Hinweistafeln oder Zeltstangen bzw. deren Abspannungen.

Aus der EP 1 916 752 B1 ist eine Befestigungseinrichtung für einen temporären Blitzschutzmast bekannt, der in Verbindung mit Veranstaltungszelten kurzfristig zum Einsatz kommt. Der Blitzschutzmast muss einerseits gut im Boden verankert sein und die metallischen Bauteile müssen einen geringen elektrischen Übergangswiderstand garantieren. Dazu verfügt die Bodenschraube über einen hohlzylindrischen Kopf, der den Blitzschutzmast aufnimmt und über radial auskragende Ausleger, die mit dem Schraubenkopf verschweißt sind. Die Ausleger dienen als Handgriffe beim Eindrehen der Erdschraube in den Boden und drücken sich flach in den Boden hinein, um über die Gesamtlänge zusätzlichen Bodenkontakt und so einen geringen elektrischen Übergangswiderstand zu schaffen. Dieser kann durch zusätzliche Erdnägel, die die Ausleger durchbohren, weiter reduziert werden. Somit ergibt sich ein Tiefenerder, der gleichzeitig den als metallische Stange ausgebildeten Blitzschutzmast trägt.

Die DE 200 17 386 U1 offenbart einen Sonnenschirmständer mit einer einsetzbaren Bodenschraube in eine Halterung, die als Rohrstutzen ausgebildet ist. Keile einer Spanneinrichtung im Rohrstutzen werden beim Festziehen einer Mutter gegen den Schaft eines Sonnenschirmes gedrückt und fixieren den Sonnenschirm in der Halterung. Mit der Halterung sind ferner ausklappbare Handgriffe verbunden, die zum Eindrehen der Bodenschraube in den Erdboden dienen. Ausleger zur Bodenabstützung sind nicht vorgesehen.

In der DE 2020 1001 6548 U1 ist eine Vorrichtung zur kippsicheren Aufnahme einer Stange auf einem befestigten Untergrund beschrieben. Dort wird von einem im Boden form- oder kraftschlüssig befestigten Gewindebolzen ausgegangen, auf den ein Stützkranz für den weit ausladenden Bodenkontakt aufschraubbar ist. Der Schraubkopf zur Halterung des Stützkreuzes trägt eine Hülse für das Einstecken einer Stange wie z.B. eines Schaftes eines Sonnenschirmes.

Die US 2007/131824 A1 offenbart einen Bodenanker mit einer Halterung zur Aufnahme einer Last, insbesondere eines Sonnenschirms, mit einer Bodenschraube an der Halterung und mit Auslegern zur Abstützung gegen den Boden. Die Ausleger müssen hier jedoch in einem zusätzlichen Arbeitsschritt manuell in Position und an der Halterung verschraubt werden. Der Bodenanker verspannt sich somit nicht selbständig beim Einschrauben, wobei die Ausleger auch nicht durch entsprechende Anschläge begrenzt sind.

Die WO 2011/112142 A1 zeigt einen Schirmständer, welcher in einer Ausführungsform auch mittels einer Bodenschraube verwendet werden kann. Die Halterung wird hier mittels Gewinde mit einer Hülse einer Runddrahtkonstruktion verschraubt, wodurch die Auflagefläche des Ständers vergrößert wird. Die Verschraubung dient jedoch hier lediglich der Verbindung der Runddrahtkonstruktion mit der Halterung. Ein Verspannen gegenüber dem Untergrund findet nicht statt. Abgesehen davon sind hier keine schwenkbaren und durch Anschläge begrenzten Ausleger beschrieben.

Die Erfindung zielt darauf ab, eine durch Ausleger stabilisierte Bodenverankerung für unterschiedliche Böden wie Sand, Erde oder für einen befestigten Untergrund zu schaffen, die leicht transportabel und vielfach einsetzbar ist.

Dies wird bei einem Bodenanker der eingangs beschriebenen Art dadurch erreicht, dass die Halterung in einer Hülse drehbar und in dieser bis zu einem Mitnehmer axial verschiebbar gelagert ist und die Ausleger an der Hülse schwenkbar angelenkt, durch Anschläge begrenzt ausschwenkbar und gegebenenfalls teleskopartig oder durch Ausklappen verlängerbar sind. Die Bodenschraube kann - in der Hülse frei drehbar - in den Boden eingeschraubt oder auf ein Gewinde der Bodenschraube aufgeschraubt werden, bis der Mitnehmer auf der Halterung die obere Berandung der Hülse erreicht. Dann wird bei weiterem Einschrauben von oben Druck auf die Hülse ausgeübt und diese in vertikaler Richtung mitgenommen. Die Ausleger werden ausgeklappt bzw. ausgespreizt und kommen schließlich in Bodenkontakt. Sie werden beim Festziehen der Halterung gegen den Boden gepresst, da die Anschläge das Ausschwenken der Ausleger auf einen vorgegebenen Winkel kleiner als 90°, vorzugsweise 60°, begrenzen. Diese Ausbildung gewährleistet einen sicheren Halt im Boden. Es ist zweckmäßig, wenn die Hülse radial orientierte Lagerzapfen für die Ausleger trägt und die Ausleger in Tangentialebenen zur Hülse schwenkbar sind. Gegenüber dem Ausklappen der Ausleger in Radialebenen bietet die erfindungsgemäße tangentiale Anordnung den Vorteil, dass das auf die Hülse wirkende reibungsbedingte Drehmoment beim Einschrauben der Halterung in Längsrichtung der Ausleger abgebaut wird. Je nach Positionierung der Anschläge für die Ausleger auf der Hülse sind die Ausleger tangential zur Hülse im Uhrzeigersinn oder im Gegenuhrzeigersinn orientiert. Ein im Uhrzeigersinn wirkendes reibungsbedingtes Drehmoment bewirkt bei tangential im Uhrzeigersinn orientierten Auslegern einen Abbau in erster Linie über die Spitze der Ausleger. Sind die Ausleger in der Gegenrichtung orientiert, dann schleifen die Stirnbereiche der Ausleger mit zunehmendem Anpressdruck über den Boden, bis die Bodenreibung größer ist, als die Reibung zwischen der Stirnfläche des Mitnehmers und der Hülse. Je nach Bodenbeschaffenheit wird man der einen oder anderen tangentialen Ausschwenkrichtung für die Ausleger den Vorzug geben. Bei leichtem Boden kann es zweckmäßig sein, die Ausleger tangential gegen die Uhrzeigerrichtung zu orientieren. Ein harter Boden tritt den Stirnflächen der im Uhrzeigersinn orientierten Ausleger entgegen und hält die Ausleger fest. Um eine Wahlmöglichkeit zu bieten, können beiderseits der radialen Lagerzapfen auf der Hülse die Anschläge als ebenfalls radiale Zapfen vorgesehen sein.

Besonders vorteilhaft ist eine Ausführungsform, bei welcher der die Verschiebbarkeit der Halterung gegenüber der Hülse begrenzende Mitnehmer ringförmig und als eine auf einem Außengewinde der Halterung aufgeschraubte Mutter ausgebildet ist, die die Hülse beim Einschrauben der Halterung bzw. auf die Halterung mitnimmt und die gespreizten Ausleger axial gegen den Boden drückt und bei Nachziehen der Mutter gegen den Boden vorspannt. Der Mitnehmer bildet eine Begrenzung der freien Verschiebbarkeit der Halterung in der Hülse. Ab einer gewissen Einschraubtiefe nimmt die Halterung die Hülse in axialer Richtung und reibungsbedingt auch im Uhrzeigersinn mit. Die Reibung kann durch Gleitplättchen oder Kugellager herabgesetzt und die Übertragung eines Drehmoments minimiert bzw. verhindert werden. Die Mutter, die den ringförmigen Mitnehmer bildet, kann bei fest eingeschraubter Halterung gegenüber dieser noch nachgezogen werden, sodass sich die Ausleger gegen den Boden spannen.

Wie bereits erwähnt, sind die Böden, auf welchen Sonnenschirme, Wäschetrockner oder dergleichen aufgestellt werden, sehr unterschiedlich in ihrer Festigkeit. Daher verwendet man unterschiedliche Erdschrauben hinsichtlich Länge, Gewindedurchmesser und Ganghöhe. Es ist somit zweckmäßig, wenn die Bodenschraube an der Halterung austauschbar vorgesehen ist. Bei befestigtem Untergrund kann ein Gewindebolzen auch einbetoniert sein und die Halterung auf diesen aufgeschraubt werden.

Eine weitere besonders praxisgerechte Ausführungsform ist dadurch gekennzeichnet, dass die Halterung gegenüber der Bodenschraube um 90° schwenkbar ist und in der abgewinkelten Position einen Hebel zum Eindrehen der Bodenschraube, beispielsweise einer Erdschraube in den Erdboden, bildet. Dadurch erübrigt sich ein Dorn als separater Hebel zum Eindrehen der Halterung bzw. der Bodenschraube. Die Halterung wird einfach umgeklappt, sodass sie eine Handhabe für das Eindrehen der Bodenschraube bildet. Ist die Bodenschraube ganz eingeschraubt, dann wird die Halterung in die vertikale Position gebracht, die Hülse mit den Auslegern aufgesteckt und die Mutter (Ringmutter) auf die Halterung aufgeschraubt und festgezogen bis die Ausleger gegen den Boden vorgespannt sind. Eine multifunktionelle Anwendungspalette ergibt sich dadurch, dass die Halterung hohlzylindrisch ausgebildet ist und eine Schraub- oder Steck- bzw. Klemmverbindung zu einer Stange z.B. eines Sonnenschirmes oder zu einem Zapfen einer Öse für ein Spannseil oder dergleichen aufweist. Dadurch ergibt sich ein vollwertiger Ersatz für ein Bodenfundament oder für einen Gewichtsblock z.B. als Sonnenschirmständer, und ein stabiler Fuß für Stangen, Stützen oder Ansatzpunkte von Abspannungen oder Befestigungen.

Ausführungsbeispiele zum Erfindungsgegenstand sind in den Zeichnungen dargestellt.
- Fig. 1: zeigt einen Bodenanker mit einer Halterung für einen Sonnenschirm in der Funktionsstellung,
- Fig. 2: eine Draufsicht bei entferntem Mitnehmer mit gegen den Uhrzeigersinn ausgeklappten Auslegern,
- Fig. 3: als Alternative eine Darstellung ähnlich der Fig. 2, jedoch mit im Uhrzeigersinn ausgeklappten Auslegern und
- Fig. 4: eine Ansicht mit umgeklappter Halterung als Handhabe für das Eindrehen der Schraube in den Boden.

Gemäß Fig. 1 weist eine als Kreiszylinder ausgebildete Halterung 1 eine Bohrung 2 als Aufnahme für ein Rohr 3, wie etwa eine Stange eines Sonnenschirmes auf. Nicht dargestellt sind radiale Klemmschrauben zum Festhalten des Rohres 3 in der Bohrung 2. An Stelle eines Rohres 3 oder einer Stange kann auch ein Zapfen eingesteckt werden, der ein Auge als Fixpunkt für ein Abspannseil aufweist. Die Halterung 1 ist am gegenüber liegenden, bodenseitigen Ende mit einer Formschlussverbindung (Steck-, Rast- bzw. Schraubverbindung) für eine Bodenschraube 4 oder dergleichen ausgestattet. Beim Ausführungsbeispiel ist ein Schlitz 5 dargestellt, der einen als Flachstück ausgebildeten Kopf 6 der Bodenschraube 4 aufnimmt. Ein seitlich entnehmbarer Stift 7 hält den Kopf 6 im Schlitz 5 fest. Zieht man den Stift 7 heraus, so kann eine andere Schraube oder ein anderes Ankerelement eingesetzt werden, das für die Beschaffenheit des Untergrundes (Erde, Sand, verdichtetes Material, Beton) als Fundierung geeignet ist. Fig. 4 zeigt eine Möglichkeit des Eindrehens der Bodenschraube 4 in den Erdboden. Es wird die Halterung 1 gegenüber der Bodenschraube 4 um 90° geschwenkt. Dies ist bei der hier als Beispiel dargestellten Schlitzverbindung möglich, wobei der Stift 7 die Schwenkachse bildet. Die Halterung 1 wirkt dabei als Hebel bzw. Handgriff, der ein Aufbringen eines Drehmomentes auf die Erdschraube 4 ermöglicht. Sobald die Erdschraube 4 zur Gänze in den Boden eingedreht ist und fest sitzt, wird die Halterung 1 wieder in die Position nach Fig. 1 gebracht, eine Hülse 8 mit drei Auslegern 9, 10, 11 der Halterung 1 überschoben und als Mitnehmer eine Mutter 12 auf ein Außengewinde der Halterung 1 aufgeschraubt. Diese Mutter 12 kann in der Art einer Flügelmutter ausgebildet sein. Die Ausleger 9, 10 und 11 sind an der Hülse 8 durch radiale Drehzapfen 13 angelenkt und somit in einer vertikalen Tangentialebene zur Hülse 4 schwenkbar. Wie insbesondere Fig. 1 zeigt, wird der Schwenkwinkel durch Anschläge 14, 15 begrenzt. Wenn die Mutter 12 vertikal nach unten geschraubt wird, dann drückt sie die Hülse 8 nach unten und die gespreizten Ausleger 9, 10, 11 gegen den Boden. Die Reibung zwischen der Mutter 12 und der Hülse 8 kann durch eine Beilagscheibe z.B. aus Teflon oder durch ein Kugeldrucklager vermindert werden. Dennoch wird ein Restdrehmoment auf die Hülse 8 übertragen und diese geringfügig mitgedreht, bis eine Reibung der Ausleger 9, 10, 11 gegen den Boden überwiegt und die Hülse 8 drehstabilisiert ist. Dann stellt sich ein Gleichgewicht zwischen den Stützkräften der Ausleger 9, 10, 11 gegen den Boden und der Haltekraft der Bodenschraube 4 sowie der Zugkraft der Mutter 12 ein, das zu einer hohen statischen Festigkeit führt.

Die Ausführung nach Fig. 1 lässt Schwenkwinkel der Ausleger 9, 10 und 11 im Uhrzeigersinn und im Gegenuhrzeigersinn zu, wie dies in Fig. 2 und 3 dargestellt ist.

Das bei Einschrauben der Bodenschraube 4 sowie auch bei Festziehen der Mutter 12 auf die Hülse 8 übertragene Drehmoment (Pfeilrichtung in Fig. 2 und 3) wird gemäß Fig. 2 in ein Gleiten der Ausleger 9, 10, 11 umgesetzt, bis ein Reibungsschluss vorliegt. Sind die Ausleger 9, 10, 11 nach Fig. 3 in der Gegenrichtung orientiert, dann drücken sich die Stirnflächen der Ausleger sperrklinkenartig in den Boden ein. Für einen weichen Untergrund (z.B. Sand) ist die Variante nach Fig. 2 und für einen harten Boden die Variante nach Fig. 3 zweckmäßig.

Erwähnt sei noch, dass das Eindrehen der Bodenschraube alternativ zu Fig. 4 durch einen separaten Hebel erfolgen kann, der in eine Querbohrung durch die Halterung 1 gesteckt wird. Damit lassen sich auch die Ausleger 9, 10 und 11 gegen den Boden spannen. An Stelle der Mutter 12 kann auf der Halterung ein Mitnehmer - etwa ein Absatz oder eine Schulter an der Mantelfläche der Halterung - vorgesehen sein, die sich beim Eindrehen der Bodenschraube 4 gegen die Hülse 8 legt und diese nach unten unter gleichzeitiger Vorspannung der Ausleger 9, 10, 11 mitnimmt. Der Hebel kann zentrisch in der Bohrung 2 Platz finden, wenn das Rohr 3 unten offen ist. Ferner kann die Erdschraube 4 auch ein im Boden verankerter Gewindebolzen sein, auf welchem die Halterung 1 aufgeschraubt wird.

## Patentansprüche

1. Bodenanker mit einer Halterung (1) zur Aufnahme einer Last, insbesondere eines Sonnenschirmes oder dgl., mit einer Bodenschraube (4) an der Halterung (1) und mit Auslegern (9, 10, 11) zur Abstützung gegen den Boden, **dadurch gekennzeichnet, dass** die Halterung (1) in einer Hülse (8) drehbar und in dieser bis zu einem Mitnehmer axial verschiebbar gelagert ist und die Ausleger (9, 10, 11) an der Hülse (8) schwenkbar angelenkt, durch Anschläge (14, 15) begrenzt ausschwenkbar und gegebenenfalls teleskopartig oder durch Ausklappen verlängerbar sind.

2. Bodenanker nach Anspruch 1, **dadurch gekennzeichnet, dass** die Hülse (8) radial orientierte Lagerzapfen (13) für die Ausleger (9, 10, 11) trägt und die Ausleger (9, 10, 11) in Tangentialebenen zur Hülse (8) schwenkbar sind.

3. Bodenanker nach Anspruch 1 oder 2, **dadurch gekennzeichnet, dass** der die Verschiebbarkeit der Halterung (1) gegenüber der Hülse (8) begrenzende Mitnehmer ringförmig und als eine auf einem Außengewinde der Halterung (1) aufgeschraubte Mutter (12) ausgebildet ist, die die Hülse (8) beim Einschrauben der Halterung (1) bzw. auf die Halterung (1) mitnimmt und die gespreizten Ausleger (9, 10, 11) axial gegen den Boden drückt und bei Nachziehen der Mutter (12) gegen den Boden vorspannt.

4. Bodenanker nach einem der Ansprüche 1 bis 3, **dadurch gekennzeichnet, dass** die Bodenschraube (4) an der Halterung (1) austauschbar vorgesehen ist.

5. Bodenanker nach Anspruch 4, **dadurch gekennzeichnet, dass** die Halterung (1) gegenüber der Bodenschraube (4) um 90° schwenkbar ist und in der abgewinkelten Position einen Hebel zum Eindrehen der Bodenschraube (4), beispielsweise einer Erdschraube in den Erdboden, bildet.

6. Bodenanker nach einem der Ansprüche 1 bis 5, **dadurch gekennzeichnet, dass** die Halterung (1) hohlzylindrisch ausgebildet ist und eine Schraub- oder Steck- bzw. Klemmverbindung zu einer Stange (3) z.B. eines Sonnenschirmes oder zu einem Zapfen einer Öse für ein Spannseil oder dgl. aufweist.

## Claims

1. A ground anchor comprises a holder (1) for receiving a load, particularly a parasol or the like, a ground screw (4) on the holder (1), and stabilizers (9,10,11) for providing support against the ground, **characterized in that** the holder (1) is rotatably supported in a sleeve (8) so as to be axially displaceable therein to an abutment, and the stabilizers (9,10,11) are pivotal on the sleeve (8), can be pivoted limitedly between stops (14,15), and optionally be extended telescopically or by being folded out.

2. The ground anchor defined in claim 1, **characterized in that** the sleeve (8) carries radial pivot pins (13) for the stabilizers (9,10,11), and the stabilizers (9,10,11) can be pivoted in respective planes that are tangential to the sleeve (8).

3. The ground anchor defined in claims 1 or 2, **characterized in that** the abutment that limits the displaceability of the holder (1) relative to the sleeve (8) is annular and formed as a nut (12) screwed onto an external screwthread of the holder (1) that entrains the sleeve (8) during screwing-in of the holder (1) or onto the holder (1) and presses the spread stabilizers (9,10,11) axially against the ground and pretensions them against the ground as the nut (12) is tightened.

4. The ground anchor defined in any one of claims 1 to 3, **characterized in that** the ground screw (4) is removably mounted on the holder (1) so as to be exchangeable.

5. The ground anchor defined in claim 4, **characterized in that** the holder (1) can be pivoted by 90° with respect to the ground screw (4) and, in an angled position, forms a lever for screwing the ground screw (4), for example a base screw, into the ground.

6. The ground anchor defined in any one of claims 1 to 5, **characterized in that** the holder (1) is of tubular cylindrical design and a screw or plug or clamp serves for connection to a pole (3), for example of a parasol, or for the peg of an eye for a tensioning rope or the like.

## Revendications

1. Dispositif d'ancrage dans le sol qui comporte un support (1) destiné à recevoir une charge, notamment un parasol ou un élément apparenté, et qui est pourvu d'une vis de tenue dans le sol (4) équipant le support (1) ainsi que de bras (9, 10, 11) destinés à s'appuyer sur le sol, **caractérisé en ce que** le support (1) est monté rotatif dans une gaine (8) de manière à pouvoir s'y déplacer axialement jusqu'à atteindre un organe d'entraînement, et que les bras (9, 10, 11) sont articulés orientables sur la gaine (8), leur amplitude d'orientation étant limitée par des butées (14, 15), tout en pouvant, éventuellement, être rallongés de manière télescopique ou en les dépliant.

2. Dispositif d'ancrage dans le sol selon la revendication 1, **caractérisé en ce que** la gaine (8) est pourvue de tourillons (13) en orientation radiale qui sont destinés aux bras (9, 10, 11) et que les bras (9, 10, 11) peuvent être orientés dans des plans tangents à la gaine (8) .

3. Dispositif d'ancrage dans le sol selon les revendications 1 ou 2, **caractérisé en ce que** l'organe d'entraînement limitant le déplacement potentiel du support (1) par rapport la gaine (8) est réalisé sous une forme annulaire correspondant à un écrou (12) qui est vissé sur un filet externe du support (1) et qui entraîne la gaine (8) lors du vissage visant à mettre en place le support (1) et/ou lorsqu'il est vissé sur le support (1), pour ainsi plaquer les bras (9, 10, 11), suite à leur déploiement, axialement sur le sol, le serrage de l'écrou (12) les soumettant alors à une précontrainte vis-à-vis du sol.

4. Dispositif d'ancrage dans le sol selon l'une des revendications 1 à 3, **caractérisé en ce que** la vis de tenue dans le sol (4), laquelle équipe le support (1), peut être remplacée.

5. Dispositif d'ancrage dans le sol selon la revendication 4, **caractérisé en ce que,** l'orientation du support (1) peut atteindre 90° par rapport à la vis de tenue dans le sol (4), celui-ci formant alors un angle et servant de levier pour enfoncer la vis de tenue dans le sol (4) par un mouvement rotatif, s'agissant par exemple d'enfoncer une vis de terre dans la terre.

6. Dispositif d'ancrage selon l'une des revendications 1 à 5, **caractérisé en ce que** le support (1) est réalisé sous forme d'un cylindre creux et qu'il peut être relié, par vissage, emboîtement et/ou serrage, à une tige (3) appartenant par exemple à un parasol, ou à un ergot d'un oeillet destiné à un câble de haubanage ou un élément apparenté.
